# EUROPÄISCHE PATENTANMELDUNG

(11) **EP 4 764 143 A1**
(43) Veröffentlichungstag der Anmeldung: **24.06.2026**
(21) Anmeldenummer: 25223199.8
(22) Anmeldetag: 15.12.2025
(51) Int. Cl.: E06B 9/174

(54) **MITTELLAGEREINHEIT FÜR EINEN ROLLLADENKASTEN UND ROLLLADENKASTEN**

(30) Priorität: 23.12.2024 DE 102024139645
(71) Anmelder: Veka AG, 48324 Sendenhorst (DE)
(72) Erfinder: Schute, Christian, 48324 Sendenhorst (DE)
(74) Vertreter: Cohausz Hannig Borkowski Wißgott

(57) **Zusammenfassung**

Die Erfindung betrifft eine Mittellagereinheit für einen Rollladenkasten zur Lagerung einer Rollladenwelle in einem Bereich zwischen zwei Wellenabschnitten umfassend eine in einen Rollladenkasten einsetzbare Stützwand (2), wobei die Stützwand (2) eine durch ihre gesamte Dicke hindurchreichende Kulisse (4) aufweist, die sich von einem offenen Kulissenende (4a) bis zu einem geschlossenen Kulissenende (4b) erstreckt, wobei das geschlossene Kulissenende (4b) einen Aufnahmebereich (6) für eine Wellenmittellagereinheit (5) bildet, wobei die Mittellagereinheit ein zur Stützwand (2) separates Einsatzelement (1) umfasst, welches in die Kulisse (4) einsetzbar ist, vorzugsweise vom offenen Kulissenende (4a) und/oder von der Seite der Stützwand (2) in die Kulisse (4) einsetzbar ist, und in der Kulisse (4) befestigbar ist. Die Erfindung betrifft auch einen Rollladenkasten mit einer solchen Mittellagereinheit.

## Beschreibung

Die Erfindung betrifft eine Mittellagereinheit, insbesondere für einen Rollladenkasten zur Lagerung einer Rollladenwelle in einem Bereich zwischen zwei Wellenabschnitten, umfassend eine in einen Rollladenkasten einsetzbare Stützwand, wobei die Stützwand eine durch ihre gesamte Dicke hindurchreichende Kulisse aufweist, die sich von einem offenen Kulissenende bis zu einem geschlossenen Kulissenende erstreckt, wobei das geschlossene Kulissenende einen Aufnahmebereich für eine Wellenmittellagereinheit bildet.

Die Erfindung betrifft auch einen Rollladenkasten mit einer erfindungsgemäßen Mittellagereinheit.

Bei breiten Rollladenkästen, bei denen die Rollläden in wenigstens zwei Behänge geteilt sind, ist es erforderlich, die Rollladenwelle zwischen zwei benachbarten Behängen, insbesondere in einem mittleren Bereich des Rollladenkastens, zusätzlich zu lagern. Jeder Behang umgibt dabei einen anderen Wellenabschnitt der Welle.

Hierfür kommt eine Mittellagereinheit zum Einsatz, wie sie z.B. aus der Publikation EP 2 924 227 B1 derselben Anmelderin bekannt ist.

Bei der Erfindung erfolgt die Bezeichnung der Einheit als Mittellagereinheit auch, wenn diese nicht mittig im Rollladenkasten angeordnet ist. Wesentlich ist nur, dass sie im Rollladenkasten zwischen zwei benachbarten Behängen und/oder zwischen zwei benachbarten Wellenabschnitten angeordnet ist.

Vorzugsweise ist die Mittellagereinheit im Stand der Technik und auch bei der Erfindung in seiner im Querschnitt senkrecht zur Wellenerstreckung betrachteten Außenkontur zumindest bereichsweise an die in derselben Richtung betrachteten Innenkontur des Rollladenkastens angepasst, vorzugsweise wobei sich die Mittellagereinheit am Rollladenkasten oder umgebenden Elementen abstützt.

Eine solche Mittellagereinheit des Standes der Technik und auch der Erfindung hat in der Stützwand eine über die gesamte in der Wellenerstreckungsrichtung betrachtete Dicke der Stützwand durchgehende offene Kulisse, die sich von einem nach außen offenen Kulissenende bis zu einem in der Stützwand liegenden geschlossenen Kulissenende erstreckt, wobei im Bereich des geschlossenen Kulissenendes, welches einen Aufnahmebereich bildet, zumindest bei bestimmungsgemäßer Montage eine Wellenmittellagereinheit angeordnet ist oder - z.B. vor einer Montage - zumindest darin positionierbar ist, mit welcher die Welle, insbesondere zwischen den benachbarten Wellenabschnitten an der Mittellagereinheit abgestützt ist oder zumindest abstützbar ist.

Das geschlossene Kulissenende bildet hierbei eine Lageraufnahme für die Wellenmittellagereinheit. Das offene Kulissenende ist in eine Richtung zum Rauminneren offen, insbesondere mündet die Kulisse mit dem offenen Ende in eine Kante der Stützwand, die zu der zum Rauminneren weisenden Wand des Rollladenkasten weist, so dass ein Monteur von dort aus den zu lagernden Wellenbereich der Welle mit der Wellenmittellagereinheit oder auch nur die Wellenmittellagereinheit alleine in die Kulisse einführen und entlang der Kulisse, insbesondere die als schlitzförmige Ausnehmung zu verstehen ist, bis zum Kulissenende bewegen kann, wo die Wellenmittellagereinheit einen Anschlag und einen Aufnahmebereich findet.

Dabei ist vorzugsweise im Stand der Technik und auch bei der Erfindung vorgesehen, dass das geschlossene Kulissenende in Höhenrichtung / Schwerkraftrichtung betrachtet unter einem höchsten Punkt des Verlaufs zumindest der unteren Kulissenwand der Kulisse in der Stützwand liegt.

In Bereichen außerhalb der Wellenmittellagereinheit ist die Welle üblicherweise als Hohlrohr mit einem mehreckigen, z.B. achteckigen Querschnitt ausgebildet, welches von dem Behang umgeben ist. Im Bereich der Lagerung in der Mittelwellenlagereinheit ist das Hohlrohr üblicherweise unterbrochen und die Welle mit einem vom Hohlrohr abweichenden Querschnitt, insbesondere geringeren Querschnitt versehen, z.B. durch wenigstens einen Wellenzapfen. Auch ein solcher Wellenzapfen selbst kann mehreckig oder auch rund sein.

Erfindungsgemäß ist es auch möglich, dass die mehreckige Welle, insbesondere das Hohlrohr, unmittelbar in der Wellenmittellagereinheit gelagert ist, ohne dass die Welle zunächst auf einen Zapfen verjüngt wird.

Vorzugsweise ist die genannte Stützwand im Stand der Technik und auch bei der Erfindung kraftschlüssig zumindest mittelbar über eine untere Wandung des Rollladenkastens oder unmittelbar an einem unter einem Rollladenkasten liegenden Blendrahmenholm eines Fensters oder einer Tür befestigbar, insbesondere welcher den Rollladenkasten trägt. Dafür kann die erfindungsgemäße Stützwand an ihrem unteren Bereich wenigstens eine Befestigungslasche aufweisen.

Weiterhin bevorzugt ist diese Stützwand kraftschlüssig zumindest mittelbar über eine obere Wandung des Rollladenkastens oder unmittelbar an einem über einem Rollladenkasten liegenden Laibungsbereich eines Fensters oder einer Tür befestigbar. Dafür kann die erfindungsgemäße Stützwand an ihrem oberen Bereich wenigstens eine Befestigungslasche aufweisen.

Die Stützwand, insbesondere die der Erfindung, ist weiterhin dafür vorgesehen, zwischen den Seitenwänden eines Rollladenkastens, welche die beiden Endlager der Rollladenwelle umfassen, angeordnet und befestigt zu werden, z.B. mittels vorgenannter Befestigungslaschen, insbesondere in einer Ebene parallel zur jeweiligen Ebene einer Seitenwand.

In diesem bekannten Stand der Technik ergibt sich das Problem, dass die Wellenmittellagereinheit nur durch die Wirkung der Schwerkraft im Bereich des geschlossenen Endes der Kulisse, insbesondere also in dem Aufnahmebereich der Kulisse gehalten ist. Daraus kann resultieren, dass beim Herunterfahren des Rollladenbehangs, insbesondere wenn dieser komplett abgewickelt ist, Kräfte auf die Wellenmittellagereinheit ausgeübt werden können, welche die Wellenmittellagereinheit zumindest zeitweise vom geschlossenen Kulissenende in Richtung der Kulissenerstreckung wegdrücken, insbesondere entgegen der Schwerkraftrichtung aus dem Aufnahmebereich anheben.

Vornehmlich kann dies vorkommen, wenn Rollladenmotoren eingesetzt werden, deren Endabschaltung durch das Überschreiten eines Grenzdrehmoments ausgelöst wird. Erst nach Abschaltung des Rollladenmotors und Wegfall der Kräfte fällt sodann die Wellenmittellagereinheit wieder in den Aufnahmebereich zurück, also in Richtung zum geschlossenen Kulissenende. Hierdurch wird der Verschließ der Wellenmittellagereinheit erhöht und es kommt zu ungewünschter Geräuschbelästigung.

Es ist daher eine Aufgabe der Erfindung eine Mittellagereinheit so weiterzubilden, dass eine Wellenmittellagereinheit in dem Aufnahmebereich, also im Bereich des geschlossenen Kulissenendes zuverlässiger gehalten wird, vorzugsweise gegen Bewegungen fixiert wird.

Diese Aufgabe wird erfindungsgemäß dadurch gelöst, dass die Mittellagereinheit ein zur Stützwand separates Einsatzelement umfasst, welches in die Kulisse einsetzbar ist, und in der Kulisse befestigbar ist.

Vorzugsweise ist es dabei vorgesehen, dass das Einsatzelement vom offenen Kulissenende und/oder von der Seite der Stützwand in die Kulisse einsetzbar ist.

Erfindungsgemäß wird durch das separate Einsatzelement erzielt, dass dieses das Einführen der Wellenmittellagereinheit in die Kulisse nicht behindert, weil es erst danach Verwendung findet und durch dessen Verwendung der innere freie Querschnitt der Kulisse, insbesondere betrachtet quer/ senkrecht zur Erstreckungsrichtung der Kulisse zumindest verringert, oder sogar geschlossen wird, so dass hierdurch die Bewegungsmöglichkeit der Wellenmittellagereinheit durch das Einsatzelement beschränkt, vorzugsweise sogar verhindert wird.

Bei einer erfindungsgemäßen Mittellagereinheit, in welcher, insbesondere bei bestimmungsgemäßer Montage im Rollladenkasten, eine Wellenmittellagereinheit in die Kulisse eingesetzt ist, vorzugsweise eine Wellenmittellagereinheit vom offenen Kulissenende in die Kulisse einsetzbar und bis zum geschlossenen Kulissenende schiebbar ist, ist es dann bevorzugt vorgesehen, dass das Einsatzelement in der Kulisse zwischen der Wellenmittellagereinheit und dem offenen Ende der Kulisse in der Kulisse befestigt ist.

Insbesondere ist die Anordnung des Einsatzelementes in der Kulisse nach dem Einsetzen in diese so, dass das Einsatzelement zum offenen Kulissenende beabstandet ist, insbesondere das offene Kulissenende durch das Einsatzelement nicht geschlossen wird. Das Einsatzelement weist somit vorzugsweise eine Erstreckung in der Kulisse auf, die geringer ist als der Abstand zwischen dem offenen Kulissenende und der Wellenmittellagereinheit.

So begrenzt das Einsatzelement den möglichen Bewegungsweg, welcher der Wellenmittellagereinheit bei einer eventuellen Kraftausübung auf die Wellenmittellagereinheit vom geschlossenen Ende der Kulisse weg entlang der Erstreckung der Kulisse verbleibt.

In einer ersten bevorzugten Ausführungsform sieht es die Erfindung vor, dass die Wellenmittellagereinheit ein Element ist, vorzugsweise ein einstückiges Element ist, z.B. aus Kunststoff, insbesondere im Spritzgußverfahren hergestellt, welches keine rotierbaren Komponenten umfasst und zu zwei sich gegenüberliegenden Seiten abstehende Lagerzapfen umfasst, auf welche Lager aufsteckbar sind, die am auf die Stützwand weisenden Ende eines Wellenabschnitts in oder an diesem angeordnet sind. Jeder Lagerzapfen erstreckt sich dabei in Richtung der Achse der Welle.

Insbesondere kann der jeweilige Lagerzapfen in einen Innenring eines als Kugellager ausgebildeten Lagers eingesetzt oder zumindest einsetzbar sein. Hierdurch sind um eine Stützwand herum benachbart angeordnete Wellenabschnitte miteinander nicht drehfest verbunden und können unabhängig voneinander gedreht, insbesondere angetrieben werden.

Eine solche Wellenmittellagereinheit kann vorzugsweise zwei in Richtung der Achse der Wellenabschnitte bzw. der Lagerzapfen beabstandete Deckscheiben aufweisen, über welche die lagerzapfen jeweils axial hinausstehen, zwischen denen die Stützwand angeordnet ist. Ein zwischen den Deckscheiben liegender Bereich der Wellenmittellagereinheit befindet sich dann in der Kulisse, bzw. erstreckt sich durch diese hindurch.

Auch wenn wenigstens zwei nicht drehfest aneinander gekoppelte Wellenabschnitte vorgesehen sind, zwischen denen die Wellenmittellagereinheit bzw. die Stützwand mit dieser eine Abstützung bildet, wird dies im Sinne der Erfindung als eine Rollladenwelle betrachtet, die zwischen den Wellenabschnitten gelagert ist.

Eine zweite bevorzugte Ausführungsform der Erfindung sieht es vor, dass die Wellenmittellagereinheit einen Lagerzapfen umfasst, der zwei in Achsrichtung beabstandete freie Enden aufweist, welcher in der Wellenmittellagereinheit drehbar gelagert ist. Hierfür kann die Wellenmittellagereinheit wenigstens ein Lager, insbesondere wenigstens ein Kugellager umfassen, dessen Innenring mit dem Lagerzapfen drehfest verbunden ist und dessen Außenring mit der Stützwand, insbesondere einer Kulissenwand verbunden ist, insbesondere drehfest. Hierdurch kann die Drehung eines Wellenabschnitts der Welle durch die Wellenmittellagereinheit hindurch auf einen benachbarten Wellenabschnitt übertragen werden. In einer solchen Wellenmittellagereinheit kann der Lagerzapfen z.B. als mehreckiger, z.B. viereckiger Zapfen ausgebildet sein. Das jeweils freie Ende eines solchen Lagerzapfens kann drehfest im auf die Stützwand weisenden Ende eines Wellenabschnitts aufgenommen sein, insbesondere drehfest.

Besonders bevorzugt ist es vorgesehen, dass ein zur Wellenmittellagereinheit weisender Bereich des Einsatzelementes die Wellenmittellagereinheit, insbesondere einen Teilbestandteil von dieser kontaktiert. Der kontaktierte Teil der Wellenmittellagereinheit ist insbesondere ein solcher, der in der Kulisse liegt, bzw. in axialer Richtung sich durch diese hindurch erstreckt.

In diesem Fall wird die Wellenmittellagereinheit durch den Kontakt mit dem Einsatzelement ortsfest in dem Aufnahmebereich, also in Kontakt zum geschlossenen Ende der Kulisse gehalten und kann sich vorzugsweise gar nicht mehr bewegen.

Weiterhin besonders bevorzugt ist es vorgesehen, dass durch die Montage, z.B. mittels einer Schraube, auch noch eine Kraft mittelbar über das Einsatzelement auf die Wellenmittellagereinheit ausgeübt wird, mit welcher die Wellenmittellagereinheit in Richtung zum geschlossenen Kulissenende gedrückt wird, also in den Aufnahmebereich hinein.

Eine bevorzugte Weiterbildung sieht es vor, dass der die Wellenmittellagereinheit kontaktierende Bereich des Einsatzelementes federnd nachgiebig ist. Durch die federnde Nachgiebigkeit kann sich bei der Montage eine Kraft ergeben, welche die Wellenmittellagereinheit in Richtung zum geschlossenen Ende der Kulisse drückt. Auch kann dadurch bewirkt werden, dass die Wellenmittellagereinheit bei einer Kraftbeaufschlagung durch den Rollladenmotor der ausgeübten Kraft etwas nachgibt, weil sie sich gegen die Nachgiebigkeit des Einsatzelementes etwas bewegen kann, nach Entfall der Kraft aber durch die Federwirkung wieder in die ursprüngliche Position zurückgedrückt wird.

Bevorzugt ist das Einsatzelement so ausgebildet, dass es in seinem zum offenen Ende der Kulisse weisenden Bereich an oder in der Stützwand befestigt ist, oder zumindest befestigbar ist. An diesem Ende weist das Einsatzelement auch nach dem Einsetzen in die Kulisse eine einfache Zugänglichkeit für einen Monteur auf.

Vorzugsweise ist dabei vorgesehen, dass in einer fertig montierten Mittellagereinheit das Einsatzelement mit der Stützwand verschraubt ist. Dies ist bevorzugt mit einer Schraube vorgesehen, die innerhalb der Materialdicke des Einsatzelementes dieses durchdringt und in eine in Dickenrichtung der Stützwand verlaufende Wandung der Kulisse eingeschraubt ist. Die Materialdicke des Einsatzelementes ist in diesem Fall in einer Richtung parallel zur Erstreckungsrichtung der Welle betrachtet.

Eine bevorzugte Ausführung sieht es vor, dass ein oberer Wandbereich der Kulisse, insbesondere ein über dem Aufnahmebereich liegender Wandbereich der Kulisse, vorzugsweise die Kulisse mit beiden sich gegenüberliegenden Wandbereichen, in einem Bereich vor dem Aufnahmebereich, mit einer Bogenform / einer Krümmung ausgebildet ist, und ein diesen oberen Wandbereich kontaktierender Bereich des Einsatzelements zumindest bereichsweise der Negativform des Wandbereichs entspricht. Besonders bevorzugt ist die Bogenform als eine Kreisbogenform ausgebildet.

Durch die Anpassung des Einsatzelements mit einem zur Krümmung der Kulissenwand korrespondierend negativ ausgebildeten Bereich wird erzielt, dass der obere Wandbereich und der diesen kontaktierende Bereich des Einsatzelementes zumindest bereichsweise formschlüssig aneinander anliegen. So kann ein fester Halt des Einsatzelementes erzielt werden. Weiterhin kann mit der exakten Kreisbogenform an der Kulissenwand und dem diese kontaktierenden Bereich des Einsatzelements erzielt werden, dass bei der Durchführung der Befestigung, bei welcher eine Kraft auf das Einsatzelement ausgeübt wird, z.B. durch eine Schraube, das Einsatzelement um den gemeinsamen Mittelpunkt der beiden korrespondierenden Kreisbogenformen herum in der Kulisse auf die Wellenmittellagereinheit zu bewegt werden kann.

Eine bevorzugte Ausbildung kann weiterhin vorsehen, dass ein an das offene Kulissenende angrenzender Bereich der Kulisse geradlinig, vorzugsweise vertikal, erstreckt ist, insbesondere wobei beide sich gegenüberliegenden Kulissenwände in diesem Bereich parallel zueinander verlaufen.

Allgemein kann vorgesehen sein, dass die sich gegenüberliegenden Kulissenwände der Kulisse vom offenen Ende der Kulisse bis zum geschlossenen Ende der Kulisse gleichbleibenden Abstand aufweisen, insbesondere am geschlossenen Ende der Kulisse ineinander übergehen, vorzugsweise mit einem Kreisbogen, der im Radius dem halben Abstand der sich gegenüberliegenden Kulissenwände entspricht. Betrachtet in Richtung der Dicke der Stützwand, insbesondere also in der Richtung der Wellenerstreckung, muss dieser gleichbleibende Abstand aber nicht überall identisch sein. Z.B. kann der Abstand in Richtung zur Stützwandmitte (bezogen auf die Dicke) zunehmen.

Eine bevorzugte Ausführung sieht es vor, dass die Stützwand wenigstens zwei, vorzugsweise genau zwei parallel nebeneinander liegende und miteinander verbundene Platten umfasst, wobei wenigstens eine Platte aus Metall ausgebildet ist, insbesondere diejenige, welche die eingangs genannten Befestigungslaschen umfasst, und wobei wenigstens eine andere Platte aus einem Kunststoff ausgebildet ist, insbesondere diejenige Platte mit der größeren oder größten Dicke der wenigstens zwei Platten.

Es ist sodann bevorzugt vorgesehen, dass eine Befestigung des Einsatzelementes, z.B. mittels Verschraubung, in der aus Kunststoff ausgebildeten Platte erfolgt, wofür eine Schraube, vorzugsweise ohne Vorbohren direkt durch das Einsatzelement hindurch in das Kunststoffmaterial dieser Platte erfolgen kann.

Eine bevorzugte Ausführung sieht vor, dass die in Dickenrichtung der Stützwand liegenden Kulissenwände eine Nut aufweisen. Diese Ausbildung kann bedingen, dass der zuvor genannte Abstand zwischen den sich gegenüberliegenden Kulissenwänden ausgehend von beiden Seiten der Stützwand in der Dickenrichtung zunimmt, insbesondere bis zur Mitte der Stützwand oder der Mitte der dickeren/dicksten Platte zunimmt. Bevorzugt ist eine solche Nut mit einem gerundet ausgeformten Nutquerschnitt oder Nutgrund versehen.

Vorzugsweise ist der Nutquerschnitt oder Nutgrund in seiner Form korrespondierend ausgebildet zur Form eines äußeren Rings eines Kugellagers in der Wellenmittellagereinheit, insbesondere so dass der äußere Ring an seiner äußeren Peripherie formschlüssig in der Nut oder zumindest deren Nutgrund liegt. Die Wellenmittellagereinheit kann auch dann bei ihrem in der Stützwand liegenden Bereich eine an den Nutquerschnitt angepasst Form aufweisen, wenn diese selbst kein Lager/Kugellager aufweist.

Weiter bevorzugt ist die Nut in nur einer der wenigstens zwei vorgenannten Platten ausgebildet, insbesondere in der Platte aus Kunststoff.

Eine bevorzugte Ausführungsform des Einsatzelementes sieht es vor, dass dieses ausgebildet ist als ein zumindest bereichsweise, insbesondere in einem Bereich zwischen seinen Enden, korrespondierend zum Verlauf eines Wandbereichs der Kulissenwandung vor und/oder über dem Aufnahmebereich gekrümmt erstrecktes Element. Die gekrümmte Erstreckung weist das Einsatzelement dabei zumindest in einer Außenfläche auf, die zur Wandung der Kulisse weist, die vor und/oder über dem Aufnahmebereich liegt. Die Enden des Einsatzelementes sind vorzugsweise in der Erstreckungsrichtung der Kulisse bzw. entlang der Kulisse beabstandet.

Vorzugsweise ist dabei vorgesehen, dass ein Ende einen Befestigungsbereich aufweist oder bildet zur Befestigung des Einsatzelementes an der Stützwand, insbesondere an der Kulissenwand, und wenigstens ein, insbesondere anderes Ende einen Kontaktbereich umfasst oder bildet, mit dem eine Wellenmittellagereinheit kontaktierbar ist.

Es kann also auch vorgesehen sein, dass jedes der beiden Enden jeweils einen Befestigungsbereich aufweist oder bildet und jedes der beiden Enden auch einen Kontaktbereich aufweist oder bildet.

Betrachtet in einem Querschnitt senkrecht zur Wellenrichtung, insbesondere somit bei Aufsicht auf das Einsatzelement in Wellenrichtung kann dabei vorgesehen sein, dass die Enden verdickt ausgebildet sind gegenüber einem zwischen diesen liegenden Verbindungsbereich, der den korrespondierend gekrümmten Bereich des Einsatzelementes umfasst.

Eine bevorzugte Weiterbildung sieht es vor, dass zumindest das zum offenen Ende der Kulisse weisende Ende eine Durchgangsöffnung aufweist. Durch diese Ausbildung mit der Durchgangsöffnung bildet das Ende funktional einen Befestigungsbereich. Diese Durchgangsöffnung kann genutzt werden, um ein Befestigungsmittel, z.B. eine Schraube hindurchzuführen und das Einsatzelement zu befestigen. Vorzugsweise haben beide Enden jeweils eine Durchgangsöffnung, durch die hindurch ein Befestigungsmittel, insbesondere eine Schraube, durchführbar ist.

Eine bevorzugte Weiterbildung sieht dabei vor, dass beide Enden identisch ausgeführt sind und/oder beide Enden um eine zwischen den Enden liegende Ebene, insbesondere die eine Symmetrieebene des gesamten Einsatzelementes bildet, spiegelsymmetrisch ausgebildet sind. Vorzugsweise ist also das ganze Einsatzelement spiegelsymmetrisch um eine Mittelebene. Es ist daher irrelevant in welcher Orientierung ein Monteur das Einsatzelement in die Kulisse einsetzt, da es in beiden Orientierungen montiert und befestigt werden kann.

Eine Weiterbildung kann auch vorsehen, dass das Einsatzelement zwischen seinen Enden auf seiner Außenfläche, mit welcher der gekrümmte Wandungsbereich der Kulisse vor und/oder über dem Aufnahmebereich kontaktierbar ist, einen gekrümmt erstrecken Vorsprung aufweist, der in die zuvor genannte Nut einlegbar ist, insbesondere formschlüssig. Insbesondere ist dieser Vorsprung im Querschnitt senkrecht zur Erstreckung des Einsatzelementes zwischen seinen Enden an die Form des Nutquerschnitts / Nutgrundes korrespondierend angepasst. Hierdurch kann das Einsatzelement in Dickenrichtung der Stützwand in der Kulisse, insbesondere in deren Nut, zentriert oder zumindest axial festgelegt werden.

Eine besonders bevorzugte Ausführung des Einsatzelementes sieht es vor, dass es ausgebildet ist als ein zumindest bereichsweise, insbesondere zwischen seinen Enden, korrespondierend zum Verlauf eines Bereichs der Kulissenwandung vor und/oder über dem Aufnahmebereich gekrümmt erstrecktes Materialband, insbesondere als Kunststoffband oder als Metallband, vorzugsweise mit überall gleicher Dicke.

In diesem Fall ist die hier gemeinte Dicke vorzugsweise senkrecht zur Erstreckungsrichtung der Welle, insbesondere auch senkrecht zur Richtung der Beabstandung der beiden Enden des Einsatzelementes gemeint.

Weiterhin ist dabei vorgesehen, dass wenigstens eines der Enden des Materialbandes in Richtung auf die konkave Seite des Materialbandes zu umgebogen ist. Vorzugsweise sind beide Enden in Richtung auf die konkave Seite des Materialbandes aufeinander zu umgebogen.

Vorzugsweise schließt das wenigstens eine umgebogene Ende, insbesondere beide, mit dem daran angrenzenden gebogenen Bereich des Materialbandes einen spitzen Winkel ein.

Ein in Richtung zum Aufnahmebereich weisendes umgebogenes Ende bildet bevorzugt eine Anschlagfläche bzw. einen Kontaktbereich mit der/dem eine Andruckkraft auf die Wellenmittellagereinheit ausübbar ist. Ein jeweilig umgebogenes Ende kann eine Lasche ausbilden, insbesondere eine Lasche mit planer Fläche. Ein solches umgebogenes, insbesondere laschenförmiges Ende, kann aufgrund des Winkels, den es zum daran angrenzenden Bereich des Einsatzelements einnimmt, einen federnd nachgiebigen Bereich bilden, wie er zuvor erwähnt wurde.

Weiter bevorzugt ist es vorgesehen, dass im Bereich des Materialbandes zwischen dessen Enden eine schlitzförmige Ausnehmung, insbesondere eine sich in der Richtung der Beabstandung der Enden erstreckende schlitzförmige Ausnehmung angeordnet ist und wenigstens eines der Enden, vorzugsweise beide Enden, insbesondere laschenförmigen Enden, eine Durchgangsöffnung aufweisen.

Hierbei erschließt sich eine Montagemöglichkeit, bei der eine Schraube durch die Durchgangsöffnung einer der beiden Enden/Laschen und durch die schlitzförmige Ausnehmung geführt wird. Beim Anschrauben kann so durch die Schraube eine Kraft auf das Ende/die Lasche ausgeübt werden, die das Einsatzelement entlang der Kulissenwand verschiebt, weil das Einsatzelement wegen der schlitzförmigen Ausnehmung um die Schraube herum in Schlitzrichtung verschiebbar ist.

Das zum offenen Kulissenende weisende umgebogene Ende dient somit zur Befestigung und das zur Wellenmittellagereinheit / zum Aufnahmebereich weisende Ende kommt mit der Wellenmittellagereinheit in Kontakt und ist weiterhin federnd nachgiebig.

Bei an beiden Enden identischer Ausbildung, insbesondere bei der zuvor schon genannten Spiegelsymmetrie des Einsatzelements um eine zwischen den Enden liegende Ebene, ist es bei der Montage irrelevant, in welcher Richtung das Einsatzelement in der Kulisse montiert wird.

Ausführungen der Erfindung werden nachfolgend anhand der Figuren beschrieben.
- Figur 1:: zeigt eine perspektivische Ansicht einer Mittellagereinheit mit darin eingesetzter Wellenmittellagereinheit und befestigtem Einsatzelement
- Figur 2:: zeigt dieselbe Mittellagereinheit in Aufsicht parallel entlang der Erstreckungsrichtung der Welle
- Figur 3:: zeigt in einer Schnittdarstellung eine Detailvergrößerung des in Figur 2 eingekreisten Bereichs
- Figur 4:: zeigt eine erste Ausführungsform eines Einsatzelementes, welches bei den Mittellagereinheiten der Figuren 1 bis 3 eingesetzt ist
- Figur 5:: zeigt eine alternative Ausführungsform eines Einsatzelementes, welches ebenso bei den Mittellagereinheiten der Figuren 1 bis 3 einsetzbar ist
- Figur 6:: zeigt eine weitere alternative Ausführungsform eines Einsatzelementes, welches ebenso bei den Mittellagereinheiten der Figuren 1 bis 3 einsetzbar ist.

Die Figuren 1 bis 3 zeigen alle dieselbe Ausführungsform einer erfindungsgemäßen Mittellagereinheit mit einer ersten möglichen Ausführung eines Einsatzelements 1, welches die Figur 4 im Detail zeigt.

Die Mittellagereinheit umfasst eine Stützwand 2, die vorliegend aus einer metallischen Platte 2a und einer damit verbundenen Platte 2b aus Kunststoff ausgebildet ist. Die Platte 2b aus Kunststoff weist dabei eine größere Dicke auf als die metallische Platte 2a. Die Dicke ist dabei betrachtet in der Richtung der Erstreckung 3 der hier nicht gezeigten Welle.

Die metallische Platte 2a der Stützwand 2 weist weiterhin eine untere Befestigungslasche 2c an deren unteren Kante und eine obere Befestigungslasche 2d an deren oberer Kante auf. Diese Befestigungslaschen 2c, 2d dienen dazu, die Stützwand 2 im nicht gezeigten Rollladenkasten und/oder mittelbar über dessen Wandungen an einem oberen Blendrahmenholm eines Fensters oder einer Tür und am oberen Sturz oder einem oberen Laibungsbereich zu befestigen. Die Stützwand 2 kann so auch als statisch tragendes Bauteil im Rollladenkasten ausgebildet sein.

In der Figur 3 ist in der Schnittdarstellung gut zu erkennen, dass die Stützwand 2 eine Kulisse 4 umfasst, deren einander gegenüberliegende Kulissenwandungen einen in der Dickenrichtung durch die Stützwand 2 hindurchgehenden Freiraum umgrenzen und deren offenes Ende 4a bei bestimmungsgemäßer Montage im Rollladenkasten vorzugsweise zum Rauminneren weist und von dort zugänglich ist und deren geschlossenes Ende 4b einen Aufnahmebereich 6 bildet oder umfasst, in den eine Wellenmittellagereinheit 5 aufnehmbar ist. Die Wellenmittellagereinheit 5 ist vom offenen Ende 4a der Kulisse 4 in diese einführbar und entlang der Kulisse 4 bis zum geschlossenen Ende 4b, bzw. dem Aufnahmebereich 6 schiebbar.

Die Wellenmittellagereinheit 5 ist hier vorzugsweise ein Element ohne rotierbare Bestandteile, die vorzugsweise einstückig aus Kunststoff hergestellt ist. Sie umfasst in dieser bevorzugten Ausführung zwei Scheiben 5a, die zwischen sich einen Bereich 5c umschließen, der die Kulisse durchdringt, so dass die Stützwand 2 zwischen diesen Scheiben 5a liegt. Sie umfasst weiterhin zwei in axialer Richtung 3 nach außen d.h. jeweils von der Stützwand 2 oder auch von den Scheiben 5a wegweisende Lagerzapfen 5b. Diese können in einen jeweilige Innenring eines Lagers / Kugellager aufgenommen werden, welches jweils in einem auf die Stützwand zuweisenden Ende eines Wellenabschnitt angeordnet ist. So ist der jeweilige Wellenabschnitt unabhängig vom jeweils anderen relativ zur stillstehenden Wellenmittellagereinheit 5 drehbar.

Das offenen Ende 4a der Kulisse 4 weist einen Abschnitt 4d auf, in welchem die Kulisse 4vgeradlinig, hier vertikal verläuft, wobei die sich gegenüberliegenden Kulissenwände zueinander parallel linear verlaufen. In Richtung zum geschlossenen Kulissenende 4b folgt darauf ein gekrümmter / gebogener Bereich 4c1, 4c2 der Kulisse 4, der auch zumindest bereichsweise über dem geschlossenen Ende 4b liegt. In der hier gezeigten Ausführung ist dieser gekrümmte Bereich 4c1, 4c2 der Kulisse 4 exakt kreisbogenförmig ausgebildet um einen Mittelpunkt 7, der in der Stützwand 2 liegt. Dies ist bevorzugt aber nicht zwingend. In dieser hier gezeigten Ausführung ist weiterhin bevorzugt der Abstand zwischen den sich gegenüberliegenen Kulissenwänden entlang der Erstreckung der Kulisse 4 überall gleich, ausgenommen am geschlossenen Kulissenende 4b, wo die Kulissenwände mit einem Kreisbogen ineinander übergehen, insbesondere dessen Radius dem halben Abstand der Kulissenwände entspricht. In Richtung der Dicke der Stützwand 2 (betrachtet in Richtung 3 der Welle) ist der Abstand der Kulissenwände nicht überall gleich, weil in die sich gegenüberliegenden Kulissenwände vorzugsweise eine Nut 8, insbesondere mit gerundetem Nutgrund 8a, eingearbeitet ist. Hier ist die Nut 8 nur in der aus Kunststoff gebildeten Platte 2b der Stützwand 2 ausgebildet.

An der tiefsten Stelle des Nutquerschnitts bzw. des Nutgrundes 8b ist der Abstand zwischen den Kulissenwänden maximal und nimmt zum Nutrand hin ab.

In der hier gezeigten Ausführung liegt der in der Kulisse 4 aufgenommene Bereich 5c der Wellenmittellagereinheit 5, der zwischen den Scheiben 5a liegt, auf dem oberen Rand der Nut 8 auf, insbesondere dringt er nicht in die Nut ein, was aber bei einer entsprechenden Ausformung ebenso möglich sein kann.

In der Nut 8 kann bei einer anderen, hier nicht gezeigten Ausführung der Wellenmittellagereinheit 5 der äußere Lagerring eines Kugellagers der Wellenmittellagereinheit 5 angeordnet sein, in dessen inneren Ring ein Lagerzapfen drehbar einliegt. Es ist hierdurch in dieser alternativen Ausführung die Wellenmittellagereinheit 5 in der Richtung 3 der Welle, insbesondere also axial, durch den Formschluß zwischen Außenring und Nut fixiert und kann somit in der Richtung der Welle 3 nicht aus der Kulisse 4 herausrutschen.

Der wesentliche Aspekt der Erfindung besteht darin, dass gemäß Figur 2 das Einsatzelement 1 in die Kulisse 4 eingesetzt wird und bis zu einem zustandegekommenen Kontakt mit der Wellenmittellagereinheit 5, insbesondere mit deren in der Kulisse 4 liegenden Bereich 5c , in der Kulisse 4 in Richtung zum geschlossenen Kulissenende 4b schiebbar ist. Am besten zeigt im Detail die Figur 3 die erreichte Endposition des Einsatzelements 1, welches mit einer Schraube 10 in der Stützwand 2, insbesondere in der aus Kunststoff ausgebildeten Platte 2b der Stützwand 2 verschraubt ist.

Die Figur 4 zeigt im Detail mehrere Ansichten einer möglichen bevorzugten Ausführung des Einsatzelements 1, welches bei den Figuren 1 bis 3 zum Einsatz kommt.

Das Einsatzelement 1 ist hier als Materialband, bzw. bandförmiges Element, z.B. aus Kunststoff oder vorzugsweise aus Metall ausgebildet. Es weist einen gebogenen/gekrümmten Bereich 1a, hier konvex nach außen gekrümmten Bereich 1a auf, der sich gebogen / gekrümmt zwischen dessen Enden 1b erstreckt. Dieser gekrümmte Bereich 1a ist hier in seinem Verlauf an den gekrümmten/ gebogenen Verlauf der Kulisse 4 im Bereich 4c1 vor und über dem Aufnahmebereich 6 angepasst. Die konvexe Form des Bereichs 1a bildet faktisch die Negativform der konkaven Form der oberen gekrümmten Kulissenwand 4c1 in der Figur 3.

Die beiden Enden 1b sind laschenförmig ausgebildet und ausgehend vom gekrümmten Bereich 1a aufeinander zu und in Richtung zur konkaven Seite des gekrümmten Bereichs 1a umgebogen. Der Begriff "umgebogen" soll dabei nicht zwingend implizieren, dass die zu erkennende Form des Einsatzelementes 1 durch mechanisches Biegen, also eine Umformung erzielt ist, wenngleich dies möglich ist. Das Einsatzelement 1 kann auch in der gezeigten Form urgeformt sein. In dieser Ausführung ist es bevorzugt, dass das Einsatzelement 1 um eine Symmetrieebene E spiegelsymmetrisch ausgebildet ist, so dass es irrelevant ist, in welcher Orientierung es von einem Monteur in die Kulisse 4 eingesetzt wird.

Die beiden laschenförmigen Enden weisen jeweils eine Öffnungen 1c auf, um ein Befestigungsmittel, z.B. die gezeigte Schraube 10 hindurchführen zu können. Dabei dient nur das zum offenen Kulissenende 4a weisende Ende 1b der Befestigung, wohingegen das Ende 1b, welches zum geschlossenen Kulissenende 4b weist, in Kontakt steht mit der Wellenmittellagereinheit 5 bzw. deren zwischen den Scheiben 5a liegenden Bereich 5c.

Im gekrümmten Bereich 1a ist zwischen den Enden 1b ein Schlitz 1d angeordnet, durch den die Schraube 10 nach dem Durchführen durch die Öffnungen 1c ebenso durchführbar ist. Hierdurch ist das Einsatzelement 1a mittels der vom Schraubenkopf auf das Ende ausgeübten Kraft entlang der Kulissenwand in Richtung zur Wellenmittellagereinheit 5 verschiebbar.

Die Figur 5 zeigt nur eine alternative Ausführung des Einsatzelements 1 ohne den Rest der Mittellagereinheit darzustellen. In dieser einfachen Ausführung ist das Einsatzelement 1 z.B. als Kunststoff-Vollmaterial in der Form eines Kreisscheibenabschnitts / Kreisscheibensegments ausgebildet, z.B. als Spritzgußteil oder Stanzteil. Zur Befestigung wird eine Schraube im Bereich eines der beiden Enden 1b durch das Material des Einsatzelementes 1 in die Platte 2b der Stützwand 2 geschraubt, wobei das andere Ende die Wellenmittellagereinheit 5 kontaktiert.

Die Figur 6 zeigt eine weiterhin alternative Ausführung des Einsatzelements 1 mit zwei Enden 1b, die zwischen sich den gekrümmten Bereich 1a aufweisen, wobei dieser gekrümmte Bereich zusätzlich auf der zur zu kontaktierenden Kulissenwand 4c1 weisenden Seite einen gekrümmten Vorsprung 1e aufweist, der in die Nut 8 eingelegt werden kann, so dass hierdurch das Einsatzelement 1 axial bzgl. der Wellenrichtung 3 fixiert ist. Die Enden 1b sind gegenüber dem gekrümmten Bereich 1a verdickt ausgebildet und weisen jeweils Durchgangsöffnungen 1c auf, wie auch bei der Ausführung der Figur 4.

Vorzugsweise erweitern sich die Öffnungen innerhalb des Materials des Einsatzelements 1 in Richtung zur Oberfläche des gekrümmten Bereichs 1a, der in Kontakt steht mit der gekrümmten Kulissenwand 4c1, insbesondere was ebenso die Verschiebbarkeit des Einsatzelements 1 beim Befestigen ermöglicht.

Bei allen gezeigten Ausführungen liegt die genannte Spiegelsymmetrie des Einsatzelements 2 bzgl. einer Ebene E vor.

## Patentansprüche

1. Mittellagereinheit für einen Rollladenkasten zur Lagerung einer Rollladenwelle in einem Bereich zwischen zwei Wellenabschnitten umfassend eine in einen Rollladenkasten einsetzbare Stützwand (2), wobei die Stützwand (2) eine durch ihre gesamte Dicke hindurchreichende Kulisse (4) aufweist, die sich von einem offenen Kulissenende (4a) bis zu einem geschlossenen Kulissenende (4b) erstreckt, wobei das geschlossene Kulissenende (4b) einen Aufnahmebereich (6) für eine Wellenmittellagereinheit (5) bildet, **dadurch gekennzeichnet, dass** sie ein zur Stützwand (2) separates Einsatzelement (1) umfasst, welches in die Kulisse (4) einsetzbar ist, vorzugsweise vom offenen Kulissenende (4a) und/oder von der Seite der Stützwand (2) in die Kulisse (4) einsetzbar ist, und in der Kulisse (4) befestigbar ist, wobei das Einsatzelement (1) ausgebildet ist als ein zumindest bereichsweise, insbesondere in einem Bereich (1a) zwischen seinen Enden (1b), korrespondierend zum Verlauf eines Wandbereichs (4c1) der Kulissenwandung vor und/oder über dem Aufnahmebereich (6) gekrümmt erstrecktes Element, vorzugsweise wobei ein Ende (1b) einen Kontaktbereich umfasst oder bildet, mit dem eine Wellenmittellagereinheit (5) kontaktierbar ist.

2. Mittellagereinheit nach Anspruch 1, **dadurch gekennzeichnet, dass** sie eine in die Kulisse (4) eingesetzte Wellenmittellagereinheit (5) umfasst, insbesondere welche vom offenen Kulissenende (4a) in die Kulisse (4) einsetzbar und bis zum geschlossenen Kulissenende (4b) schiebbar ist, wobei das Einsatzelement (1) in der Kulisse (4) zwischen der Wellenmittellagereinheit (5) und dem offenen Ende (4a) der Kulisse (4) in der Kulisse (4) befestigt ist.

3. Mittellagereinheit nach Anspruch 2, **dadurch gekennzeichnet, dass** ein zur Wellenmittellagereinheit (5) weisender Bereich (1b) des Einsatzelementes (1), insbesondere das den Kontaktbereich aufweisende Ende (1b), die Wellenmittellagereinheit (5) kontaktiert und federnd nachgiebig ist.

4. Mittellagereinheit nach einem der vorherigen Ansprüche, **dadurch gekennzeichnet, dass** das Einsatzelement (1) in seinem zum offenen Ende (4a) der Kulisse (4) weisenden Bereich an oder in der Stützwand (2) befestigt ist.

5. Mittellagereinheit, insbesondere nach Anspruch 4, **dadurch gekennzeichnet, dass** das Einsatzelement (1) mit der Stützwand (2) verschraubt ist, insbesondere mit einer Schraube (10), die innerhalb der Materialdicke des Einsatzelementes (1) dieses durchdringt und in eine in Dickenrichtung der Stützwand (2) verlaufende Wandung der Kulisse (4) eingeschraubt ist.

6. Mittellagereinheit nach einem der vorherigen Ansprüche, **dadurch gekennzeichnet, dass** ein oberer Wandbereich (4c1) der Kulisse (4), insbesondere ein über dem Aufnahmebereich (6) liegender Wandbereich (4c1) der Kulisse (4), vorzugsweise die Kulisse (4) mit beiden sich gegenüberliegenden Wandbereichen (4c1, 4c2) vor dem Aufnahmebereich (5), mit einer Bogenform / einer Krümmung ausgebildet ist, insbesondere mit einer Kreisbogenform ausgebildet ist, und ein diesen oberen Wandbereich (4c1) kontaktierender Bereich (1a) des Einsatzelements (1) zumindest bereichsweise der Negativform des Wandbereichs (4c1) der Kulisse (4) entspricht.

7. Mittellagereinheit nach einem der vorherigen Ansprüche, **dadurch gekennzeichnet, dass** ein an das offene Kulissenende (4a) angrenzender Bereich (4d) der Kulisse (4) geradlinig, vorzugsweise vertikal, erstreckt ist, insbesondere beide sich gegenüberliegenden Kulissenwände in diesem Bereich (4d) parallel zueinander verlaufen.

8. Mittellagereinheit nach einem der vorherigen Ansprüche, **dadurch gekennzeichnet, dass** die Stützwand (2) wenigstens zwei parallel nebeneinander liegende und miteinander verbundene Platten (2a, 2b) umfasst, wobei wenigstens eine Platte (2a) aus Metall ausgebildet ist, insbesondere diejenige, welche Befestigungslaschen (2c, 2d) umfasst, und wobei wenigstens eine andere Platte (2b) aus einem Kunststoff ausgebildet ist, insbesondere diejenige Platte (2b) mit der größeren oder größten Dicke der wenigstens zwei Platten (2a, 2b)..

9. Mittellagereinheit nach einem der vorherigen Ansprüche, **dadurch gekennzeichnet, dass** die in Dickenrichtung der Stützwand (2) liegenden Kulissenwände eine Nut (8) aufweisen, insbesondere mit einem gerundet ausgeformten Nutquerschnitt oder Nutgrund (8a), insbesondere wobei die Nut (8) in nur einer der wenigstens zwei Platten (2a, 2b) gemäß Anspruch 8 ausgebildet ist, insbesondere in der Platte (2b) aus Kunststoff.

10. Mittellagereinheit nach einem der vorherigen Ansprüche, **dadurch gekennzeichnet, dass** ein Ende (1b) des Einsatzelements (1) einen Befestigungsbereich aufweist oder bildet zur Befestigung des Einsatzelementes (1) an der Stützwand (2), insbesondere an der Kulissenwand, und das andere Ende (1b) den Kontaktbereich umfasst oder bildet, mit dem eine Wellenmittellagereinheit (5) kontaktierbar ist.

11. Mittellagereinheit nach einem der vorherigen Ansprüche, **dadurch gekennzeichnet, dass** zumindest das zum offenen Ende (4a) der Kulisse (4) weisende Ende (1b) des Einsatzelements (1) eine Durchgangsöffnung (1c) aufweist, vorzugsweise beide Enden (1b) jeweils eine Durchgangsöffnung (1c) aufweisen, durch die hindurch ein Befestigungsmittel, insbesondere eine Schraube (10), durchführbar ist.

12. Mittellagereinheit nach einem der vorherigen Ansprüche, **dadurch gekennzeichnet, dass** beide Enden (1b) des Einsatzelements (1) identisch ausgeführt sind und/oder beide Enden (1b) um eine zwischen den Enden liegende Ebene (E), insbesondere die eine Symmetrieebene (E) des gesamten Einsatzelementes (1) bildet, spiegelsymmetrisch ausgebildet sind.

13. Mittellagereinheit nach einem der vorherigen Ansprüche, **dadurch gekennzeichnet, dass** das Einsatzelement (1) zwischen seinen Enden (1b) auf seiner Außenfläche/seinem gekrümmten Bereich (1a), mit welcher der gekrümmte Wandungsbereich (4c1) der Kulisse (4) vor und/oder über dem Aufnahmebereich (6) kontaktierbar ist, einen gekrümmt erstrecken Vorsprung (1e) aufweist, der in die Nut (8) nach Anspruch 9 einlegbar ist, insbesondere formschlüssig.

14. Mittellagereinheit nach einem der vorherigen Ansprüche, **dadurch gekennzeichnet, dass** das Einsatzelement (1) ausgebildet ist als ein zumindest bereichsweise, insbesondere zwischen seinen Enden (1b), korrespondierend zum Verlauf eines Bereichs (4c1) der Kulissenwandung vor und/oder über dem Aufnahmebereich (6) gekrümmt erstrecktes Materialband, insbesondere Kunststoffband oder Metallband, vorzugsweise mit überall gleicher Dicke, wobei wenigstens eines der Enden (1b) des Materialbandes in Richtung auf die konkave Seite des Materialbandes zu umgebogen ist, vorzugsweise wobei beide Enden (1b) in Richtung auf die konkave Seite des Materialbandes aufeinander zu umgebogen sind, insbesondere wobei im gekrümmten Bereich (1a) zwischen den Enden (1b) eine schlitzförmige Ausnehmung (1d) angeordnet ist und wenigstens eines der Enden (1b), insbesondere beide Enden (1b) eine Durchgangsöffnung (1c) aufweisen.

15. Rollladenkasten mit einer Mittellagereinheit nach einem der vorherigen Ansprüche.
